# EUROPÄISCHE PATENTSCHRIFT

(11) **EP 0 519 257 B1**
(45) Veröffentlichungstag und Bekanntmachung des Hinweises auf die Patenterteilung: **28.02.1996**
(21) Anmeldenummer: 92109242.5
(22) Anmeldetag: 02.06.1992
(51) Int. Cl.: B65D 75/52, B65D 5/54, B65D 85/10

(54) **Verpackung für eine Mehrzahl von Packungen**
Packaging for a plurality of single packs
Emballage pour une pluralité de paquets

(30) Priorität: 18.06.1991 DE 4120059
(43) Veröffentlichungstag der Anmeldung: 23.12.1992
(73) Patentinhaber: Focke & Co. (GmbH & Co.), D-27283 Verden (DE)
(72) Erfinder: Focke, Heinz, W-2810 Verden (DE); Bretthauer, Hans-Jürgen, W-2800 Bremen 1 (DE)
(74) Vertreter: Bolte, Erich, Dipl.-Ing.

(56) Entgegenhaltungen:
- EP-A- 0 251 343
- EP-A- 0 344 466
- US-A- 2 729 326
- US-A- 3 596 758

## Beschreibung

Die Erfindung betrifft eine Gebindepackung mit einer Mehrzahl von quaderförmigen Zigaretten-Packungen, die von einer Außenumhüllung aus Karton, Papier oder Kunststoffolie umgeben sind, mit folgenden Merkmalen:
a) die Gebindepackung besteht aus zwei quaderförmigen Teilgebinden, je zur Aufnahme einer Reihe von nebeneinanderliegenden Zigaretten-Packungen,
b) die Zigaretten-Packungen jedes Teilgebindes sind durch die Außenumhüllung vollständig umhüllt, derart, daß die Außenumhüllung jedes Teilgebindes eine innenliegende Breitseite, gegenüberliegend eine äußere Breitseite sowie einander gegenüberliegende Schmalseiten und Stirnseiten bildet,
c) die Zigaretten-Packungen sind innerhalb der Reihe so angeordnet, daß sie mit ihren langgestreckten Seitenflächen aneinander anliegen.

Kleinere Produkte, beispielsweise Zigaretten-Packungen, werden zur leichteren Handhabung während des Transports und im Handel in größeren Gebinden verpackt. Einzelne Zigaretten-Packungen werden vorzugsweise durch eine weitere Umhüllung zu Zigaretten-Stangen zusammengefaßt. Eine Gebindepackung der eingangs genannten Art ist gezeigt in der DE-A-3 313 462 (entspricht EP-A-0 251 343).

In einigen Ländern gibt es steuer- oder zollrechtliche Vorschriften dahingehend, daß auf den einzelnen Zigaretten-Packungen jeweils Steuermarken anzubringen sind, und zwar kurz vor der Abgabe an den Endverbraucher. Ein Aufbringen der Marken bereits beim Verpackgen kommt deshalb nicht in Betracht. Vielmehr muß der Händler die Gebindepackung öffnen, die Steuermarken anbringen und anschließend die Gebindepackung wieder schließen. Eine derartige Vorgehensweise ist zeitraubend und unökonomisch. Aus der US 2 729 326 ist es bekannt, eine einfache, einteilige Gebindepackung an einem seitlichen Rand mit Ausnehmungen zu versehen, durch die hindurch Markierungen aufgebracht werden können.

Ausgehend von dem eingangs genannten Stand der Technik ist es Aufgabe der vorliegenden Erfindung, eine Gebindepackung so auszubilden, daß die einzelnen Packungen mit Markierungen versehen werden können, ohne daß hierfür die Verpackung oder Umhüllung geöffnet werden muß. Weiterhin ist es Aufgabe der Erfindung, einen hierfür geeigneten Zuschnitt zur Verfügung zu stellen.

Erfindungsgemäß wird die Aufgabe durch folgende Merkmale gelöst:
- Die Außenumhüllung der Teilgebinde ist im Bereich jeweils einer Schmalseite mit nebeneinanderliegenden Ausnehmungen für jede Zigaretten-Packung versehen, derart, daß die den Ausnehmungen zugekehrten Bodenflächen der Zigaretten-Packungen zum Anbringen von Stempeln oder Markierungen frei liegen,
- benachbarte Ausnehmungen sind durch schmale Stege der Außenumhüllung voneinander abgegrenzt, dabei erstrecken sich die Ausnehmungen über die volle Breite - kleinere Abmessung der Bodenflächen - der Zigaretten-Packungen.

Ein Öffnen der Gebindepackung zur Anbringung von Markierungen ist damit nicht mehr erforderlich. Vorteilhafterweise ist jeder Packung eine gesonderte Ausnehmung in der Außenumhüllung zugeordnet, insbesondere im Bereich einer Bodenfläche der Packungen. Dabei sind vorzugsweise benachbarte Ausnehmungen durch Stege der Außenumhüllung voneinander abgegrenzt. Auf diese Weise wird die Ausbildung zu großer und damit gegen Beschädigungen empfindlicher Ausnehmungen vermieden.

Weitere Ansprüche betreffen die Ausgestaltung und Anordnung der Ausnehmungen, auch in Verbindung mit der besonders ausgestalteten, in der DE-A-3 313 462 gezeigten Gebindepackung. Darüber hinaus sind Ansprüche vorgesehen, die sich auf einen Zuschnitt zur Bildung einer Außenumhüllung für eine Gebindepackung richten.

Vorteilhafte Ausführungsbeispiele der Erfindung werden im folgenden anhand von Zeichnungen näher erläutert. Es zeigen:
- Fig. 1: ein Ausführungsbeispiel einer erfindungsgemäßen Gebindepackung mit Ausnehmungen in einer Schmalseite in Seitenansicht,
- Fig. 2: eine Gebindepackung gemäß Fig. 1 in einem Schnitt entlang der Linie II-II,
- Fig. 3: ein anderes Beispiel einer erfindungsgemäßen Gebindepackung, ähnlich dem in Fig. 1, jedoch mit kleineren Ausnehmungen in den Schmalseiten, in Seitenansicht, und
- Fig. 4: einen Zuschnitt für die Gebindepackung gemäß Fig. 1 und 2 in ausgebreitetem Zustand.

Eine Gebindepackung 10 ist als sogenannte Zigaretten-Stange mit zwei übereinander angeordneten Reihen 11, 12 von Zigaretten-Packungen 13 ausgebildet. Eine Außenumhüllung 14 aus Karton, Papier oder Kunststoffolie hält die Gebindepackung 10 in der vorgesehenen Form. In der Fig. 1 sind jeweils Bodenflächen 15 der Zigaretten-Packungen 13 sichtbar. Auf den Bodenflächen 15 sind jeweils Markierungen 16 vorgesehen. Zur Anbringung der Markierungen weist die Außenumhüllung 14 im Bereich der Bodenflächen 15 Ausnehmungen 17 auf, und zwar jeweils eine Ausnehmung pro Bodenfläche. Die einzelnen Ausnehmungen 17 sind im Bereich von Kanten 18 zwischen den Bodenflächen 15 und Packungsschmalseiten durch Stege 19 voneinander getrennt. Die Ausnehmungen 17 erstrecken sich dabei über die volle Breite, das heißt in Richtung der Schnittlinie II-II, der Zigaretten-Packungen 13. Damit können auch größere Markierungsorgane zum Markieren der Packungen verwendet werden. Die Anordnung der Stege 19 jeweils über den benachbarten Kanten 18 verhindert ein Austreten einzelner Zigaretten- Packungen 13 aus der Gebindepackung 10.

Fig. 2 zeigt eine Besonderheit der Gebindepackung 10. Diese ist nämlich in zwei Teilgebinde 20, 21 aufteilbar. Zu diesem Zweck ist die Außenumhüllung 14 in besonderer Weise gestaltet. Die Packungsreihen 11, 12 sind jeweils komplett, zugleich aber in einem gemeinsamen, die Außenumhüllung 14 bildenden Zuschnitt 22 eingehüllt. Letzterer wird in Verbindung mit der Fig. 4 näher erläutert. Die beiden Teilgebinde 20, 21 liegen im Bereich von großflächigen Vorderwänden 23 und Rückwänden 24 der Zigaretten-Packungen 13 aneinander. Dazwischenliegende Breitseiten 25, 26 der Außenumhüllung 14 sind im Bereich einer schmalen Außenfläche 27 der Gebindepackung 10 miteinander verbunden. Zugleich ist im Bereich dieser Verbindung eine Schwächungslinie 28, beispielsweise als Perforation vorgesehen. Relativ zu den Packungen 13 ist die Schwächungslinie 28 etwa zwischen den Vorderwänden 23 bzw. Rückwänden 24 und den Bodenflächen 15 gegenüberliegenden Packungs-Oberseiten angeordnet. Die Ausnehmungen 17 sind jeweils an der Schwächungslinie 28 gegenüberliegenden Außenflächen 29 angeordnet. Auf diese Weise bleibt die Stabilität und die Verpackungsfunktion der Außenumhüllung 14 in besonders hohem Maße gewährleistet. Zum Trennen der beiden Teilgebinde 20, 21 voneinander müssen diese um die Schwächungslinie 28 herum auseinandergeklappt werden. Ein unbeabsichtigtes Auseinanderklappen wird durch Klebungen 30 zwischen den Breitseiten 25, 26 vermieden. Zur besseren Wirksamkeit sind die Klebungen 30 zu den Ausnehmungen 17 benachbart angeordnet. Die erforderliche Klappbewegung ist in der Fig. 2 durch einen gekrümmten Doppelpfeil 31 dargestellt. Teil der Umhüllung sind weiterhin Schmalseiten 32, 33, wobei erstere im Bereich der Schwächungslinie 28 und letztere im Bereich der Ausnehmungen 17 liegen. Die jeweils äußeren Vorderwände und Rückwände der Zigaretten-Packungen sind durch Breitseiten 34, 35 der Außenumhüllung 14 abgedeckt.

Zur Vervollständigung der Außenumhüllung 14 sind Seitenlappen 36, 37, 38 vorgesehen, die sich bei der fertigen Außenumhüllung 14 zum Teil überdecken. Die Bezugsziffern 37, 38 bezeichnen dabei Seitenlängslappen, die in Fortsetzung der Schmalseiten 32 mit diesen verbunden sind. In der Fig. 2 ist erkennbar, daß die Seitenlängslappen 37, 38 zwischen die Breitseiten 25, 26 und die dadurch abgedeckten Vorderwände 23 und Rückwände 24 gefaltet sind.

Fig. 3 Zeigt eine Gebindepackung 10 ähnlich der in den Fig. 1 und 2, jedoch mit etwas kleineren Ausnehmungen 39. Zusätzlich zu den Stegen 19 sind hierzu quergerichtete, die Ausnehmungen 39 begrenzende Randbereiche 40 vorgesehen. Diese Ausführungsform erfüllt besonders hohe Stabilitätsanforderungen.

Fig. 4 zeigt den ausgebreiteten Zuschnitt 22 zur Bildung der Außenumhüllung 14 gemäß Fig. 1. Der Zuschnitt 22 ist im wesentlichen rechteckig, wobei sich jeweils schmalere Zuschnittseiten 41 parallel zu den Längskanten 42 des zur Außenumhüllung 14 gefalteten Zuschnitts 22 erstrecken. Die Längskanten 42 sind in der Fig. 4 als durchgehende Linie markiert und stellen zugleich jeweils einen Längsrand der Breitseiten 34, 35 dar. Parallel zu den schmalen Zuschnittseiten 41 und etwa mittig zwischen diesen beiden ist die Schwächungslinie 28 vorgesehen. Von letzterer ausgehend sind von innen nach außen aufeinanderfolgend eine Breitseite 25 bzw. 26, die Schmalseite 33, eine Breitseite 34 bzw. 35 und die Schmalseite 32 vorgesehen. An letztere schließen sich jeweils die Seitenlängslappen 37, 38 an. Die Ausnehmungen 17 sind jeweils im Bereich der Schmalseiten 33 und damit zwischen den Breitseiten 25 und 34 bzw. 26 und 35 angeordnet. An den Seitenlappen 36 bzw. Seitenlängslappen 37, 38 sind Klebungen 43 zur Fixierung der Außenumhüllung 14 bei der fertigen Gebindepackung 10 vorgesehen.

## Patentansprüche

1. Gebindepackung mit einer Mehrzahl von quaderförmigen Zigaretten-Packungen (13), die von einer Außenumhüllung (14) aus Karton, Papier oder Kunststoffolie umgeben sind, mit folgenden Merkmalen:
a) die Gebindepackung (10) besteht aus zwei quaderförmigen Teilgebinden (20, 21), je zur Aufnahme einer Reihe (12, 13) von nebeneinanderliegenden Zigaretten-Packungen (13),
b) die Zigaretten-Packungen (13) jedes Teilgebindes (20, 21) sind durch die Außenumhüllung (14) vollständig umhüllt, derart, daß die Außenumhüllung (14) jedes Teilgebindes (20, 21) eine innen liegende Breitseite (25, 26), gegenüberliegend eine äußere Breitseite (34, 35), einander gegenüberliegende Schmalseiten (32, 33) und Stirnseiten bildet,
c) die Zigaretten-Packungen (13) sind innerhalb der Reihe (11, 12) so angeordnet, daß sie mit ihren langgestreckten Seitenflächen aneinander liegen,
**gekennzeichnet durch** folgende Merkmale:
d) die Außenumhüllung (14) der Teilgebinde (20, 21) ist im Bereich jeweils einer Schmalseite (33) mit nebeneinanderliegenden Ausnehmungen (17) für jede Zigaretten-Packung (13) versehen, derart, daß die den Ausnehmungen (17) zugekehrten Bodenflächen (15) der Zigaretten-Packungen (13) zum Anbringen von Stapeln oder Markierungen frei liegen,
e) benachbarte Ausnehmungen (17) sind durch schmale Stege (19) der Außenumhüllung (14) voneinander abgegrenzt, dabei erstrecken sich die Ausnehmungen (17) über die volle Breite - kleinere Abmessung der Bodenflächen (15) - der Zigaretten-Packungen (13).

2. Gebindepackung nach Anspruch 1, dadurch gekennzeichnet, daß die Stege (19) jeweils benachbart liegende Kanten (18) von Packungsschmalseiten überdecken.

3. Gebindepackung nach Anspruch 1 oder 2, dadurch gekennzeichnet, daß die Packungen der beiden Reihen (11, 12) mit großflächiger Vorderwand (23) und Rückwand (24) aneinander liegen.

4. Gebindepackung nach Anspruch 1 sowie einem oder mehreren der weiteren Ansprüche, dadurch gekennzeichnet, daß zwei Gruppen von Einzelpackungen (13) derart von einem gemeinsamen Zuschnitt (22) umhüllt sind, daß eine Teilung in zwei Teilgebinde (20, 21) durch Auftrennung der Umhüllung (14) zumindest längs einer vorzugsweise Schwächungen aufweisenden Linie (28) vornehmbar ist.

5. Gebindepackung nach Anspruch 4, dadurch gekennzeichnet, daß die Linie (28) zum Auftrennen in Teilgebinde (20, 21) an einer Seite der Gebindepackung (10), insbesondere zwischen zwei Reihen von Packungen (13) bzw. deren Oberseiten vorgesehen ist und die Ausnehmungen (17) in der den Bodenflächen (15) gegenüberliegenden Umhüllung (14) an der gegenüberliegenden Seite der Gebindepackung (10) angeordnet sind.

6. Zuschnitt zur Bildung einer Außenumhüllung (14) für eine Gebindepackung nach dem Oberbegriff des Anspruchs 1, mit Bereichen zur Bildung von Breitseiten (34, 35), Schmalseiten (32, 33) und Stirnseiten der fertigen Außenumhüllung (14) und zur Abdeckung von durch mehrere nebeneinander angeordnete Packungen gebildeten Seiten, und mit Seitenlappen zur überdeckenden Verbindung von Teilbereichen des Zuschnitts bei der fertigen Umhüllung, gekennzeichnet durch Ausnehmungen (17) zum Durchtritt von Markierungsorganen an einzelnen Packungen (13) in der fertig umhüllten Gebindepackung (10), wobei die Ausnehmungen (17) im Bereich von zwei Schmalseiten (33) vorgesehen sind, die jeweils zwischen zwei Breitseiten (34, 25; 35, 26) liegen, und wobei sich die Ausnehmungen (17) über die volle Breite der Schmalseiten (33) erstrecken.

7. Zuschnitt nach Anspruch 6, dadurch gekennzeichnet, daß für jede Packung (13) mindestens eine Ausnehmung (17) vorgesehen ist, vorzugsweise jeweils an der gleichen Packungsseite (Bodenfläche 15).

8. Zuschnitt nach Anspruch 6 oder 7, dadurch gekennzeichnet, daß zwei der Breitseiten (25, 26) an ihren den Schmalseiten (32, 33) gegenüberliegenden Kanten miteinander verbunden sind und vorzugsweise im Bereich dieser Verbindung eine Schwächungslinie (28), Perforation oder dergleichen vorgesehen ist.

## Claims

1. Bundle pack with a plurality of cuboidal cigarette packs (13) which are enclosed by an outer wrapper (14) made of cardboard, paper or plastic film, having the following features:
a) the bundle pack (10) comprises two cuboidal partial bundle packs (20, 21), each for receiving a row (11, 12) of cigarette packs (13) located one beside the other,
b) the cigarette packs (13) of each partial bundle pack (20, 21) are fully encased by the outer wrapper (14), such that the outer wrapper (14) of each partial bundle pack (20, 21) forms an inner broad side (25, 26), an outer broad side (34, 35) located opposite the latter, mutually opposite narrow sides (32, 33) and end sides,
c) the cigarette packs (13) are arranged within the row (11, 12) such that they rest against one another by means of their elongate side surfaces,
characterized by the following features:
d) in the region of a narrow side (33) in each case, the outer wrapper (14) of the partial bundle packs (20, 21) is provided with cutouts (17) which are located one beside the other and are intended for each cigarette pack (13), such that the base surfaces (15), facing the cutouts (17), of the cigarette packs (13) are exposed for applying stamps or markings,
e) adjacent cutouts (17) are delimited from one another by narrow webs (19) of the outer wrapper (14), in which case the cutouts (17) extend over the entire width - smaller dimension of the base surfaces (15) - of the cigarette packs (13).

2. Bundle pack according to Claim 1, characterized in that the webs (19) overlap respectively adjacent edges (18) of pack narrow sides.

3. Bundle pack according to Claim 1 or 2, characterized in that the packs of the two rows (11, 12) rest against one another by means of the large-surface-area front wall (23) and rear wall (24).

4. Bundle pack according to Claim 1 and one or more of the further claims, characterized in that two groups of individual packs (13) are encased by a common blank (22) such that a division into two partial bundle packs (20, 21) can be carried out by severing the wrapper (14) at least along a line (28) which preferably exhibits weakened portions.

5. Bundle pack according to Claim 4, characterized in that the line (28) for severing into partial bundle packs (20, 21) is provided on one side of the bundle pack (10), in particular between two rows of packs (13) or the upper sides thereof, and the cutouts (17) in that part of the wrapper (14) which is located opposite the base surfaces (15) are arranged on the opposite side of the bundle pack (10).

6. Blank for forming an outer wrapper (14) for a bundle pack according to the preamble of Claim 1, having regions for forming broad sides (34, 35), narrow sides (32, 33) and end sides of the finished outer wrapper (14) and for covering sides formed by a plurality of packs arranged one beside the other, and having side tabs for the overlapping connection of subregions of the blank when the wrapper is in the finished state, characterized by cutouts (17) for the passage of marking members to individual packs (13) in the ready-encased bundle pack (10), the cutouts (17) being provided in the region of two narrow sides (33) which are each located between two broad sides (34, 25; 35, 26), and the cutouts (17) extending over the entire width of the narrow sides (33).

7. Blank according to Claim 6, characterized in that at least one cutout (17) is provided for each pack (13), preferably on the same pack side (base surface 15) in each case.

8. Blank according to Claim 6 or 7, characterized in that two of the broad sides (25, 26) are connected to one another at their edges located opposite the narrow sides (32, 33), and a weakening line (28), perforation or the like is preferably provided in the region of said connection.

## Revendications

1. Emballage de liaison à pluralité de paquets de cigarettes (13) parallélépipédiques, entourés par une enveloppe extérieure (14) en carton, papier ou feuille de matière plastique, ayant les caractéristiques suivantes :
a) l'emballage de liaison (10) est constitué de deux éléments de liaison partiels (20, 21) parallélépipédiques, destinés chacun à recevoir une rangée (12, 13) de paquets de cigarettes (13) placés les uns à côté des autres.
b) les paquets de cigarettes (13) de chaque élément de liaison partiel (20, 21) sont complètement enveloppés par l'enveloppe extérieure (14) de manière que l'enveloppe extérieure (14) de chaque élément de liaison partiel (20, 21) forme une face large (25, 26) située intérieurement, à l'opposé d'elle une face large extérieure (34, 35), des faces étroites (32, 33) opposées l'une à l'autre et des faces frontales,
c) les paquets de cigarettes (13) sont disposés, à l'intérieur de la rangée (11, 12) de manière à appuyer les uns sur les autres par leur face latérale allongée,
caractérisé par les propriétés ci-après :
d) l'enveloppe extérieure (14) de l'élément de liaison partiel (20, 21) est pourvue, dans la zone de chaque face étroite (33), d'évidements (17) situés les uns à côté des autres et destinés à chaque paquet de cigarettes (13), de manière que les surfaces inférieures (15), tournées vers les évidements (17), des paquets de cigarettes (13) soient exposées librement, pour appliquer des marquages,
e) des évidements (17) voisins sont délimités les uns des autres par d'étroites nervures (19) de l'enveloppe extérieure (14), les évidements (17) s'étendant sur toute la largueur - la petite dimension des surfaces inférieures (15) - des paquets de cigarettes (13).

2. Emballage de liaison selon la revendication 1, caractérisé en ce que les nervures (19) recouvrent chacune des arêtes (18), situées au voisinage les unes des autres, des faces étroites des paquets.

3. Emballage de liaison selon la revendication 1 ou 2, caractérisé en ce que les paquets des deux rangées (11, 12) appuient les uns sur les autres par la paroi avant (23) et la paroi arrière (24) de grande surface.

4. Emballage de liaison selon la revendication 1, ainsi que selon l'une ou plusieurs des autres revendications, caractérisé en ce que deux groupes de paquets individuels (13) sont enveloppés par un flan (22) commun de manière qu'une division en deux éléments de liaison partiels (20, 21) puisse être effectuée par séparation de l'enveloppe (14) au moins le long d'une ligne (28) présentant de préférence des points d'affaiblissement.

5. Emballage de liaison selon la revendication 4, caractérisé en ce que la ligne (28), destinée à la séparation en éléments de liaison partiels (20, 21), est prévue sur une face de l'emballage de liaison (10), en particulier entre deux rangées de paquets (13) ou leurs faces supérieures, et les évidements (17) ménagés dans l'enveloppe (14) opposée aux surfaces inférieures (15) étant disposés du côté opposé de l'emballage de liaison (10).

6. Flan pour former une enveloppe extérieure (14) pour un emballage de liaison selon le préambule de la revendication 1, avec des zones destinées à constituer des faces larges (34, 35), des faces étroites (32, 33) et des faces frontales de l'enveloppe extérieure (14) terminée et pour le recouvrement de faces constituées par plusieurs paquets disposés les uns à côté des autres, et avec des languettes latérales destinées à relier avec un effet de recouvrement des zones partielles du flan, lorsque l'enveloppe est terminée, caractérisé par des évidements (17) destinés au passage d'organes de marquage sur les différents paquets (13) dans l'emballage de liaison (10) dont l'enveloppement est terminé, les évidements (17) étant prévus dans la zone de deux faces étroites (33), s'étendant chacune entre deux faces larges (34, 25 ; 35, 26) et les évidements (17) s'étendant sur toute la largeur des faces étroites (33).

7. Flan selon la revendication 6, caractérisé en ce que pour chaque paquet (13) est prévu au moins un évidement (17), de préférence sur la même face de paquet (face inférieure 15).

8. Flan selon la revendication 6 ou 7, caractérisé en ce que deux des faces larges (25, 26) sont reliées ensemble, sur leurs arêtes opposées aux faces étroites (32, 33), et de préférence une ligne d'affaiblissement (28), une perforation ou analogue étant prévue dans la zone de cette liaison.
